# EUROPÄISCHE PATENTSCHRIFT

(11) **EP 0 862 678 B1**
(45) Veröffentlichungstag und Bekanntmachung des Hinweises auf die Patenterteilung: **05.01.2000**
(21) Anmeldenummer: 96939744.7
(22) Anmeldetag: 22.11.1996
(51) Int. Cl.: E21B 10/36

(54) **BOHRKRONE**
DRILL BIT
COURONNE DE FLEURET

(30) Priorität: 23.11.1995 AT 64195
(43) Veröffentlichungstag der Anmeldung: 09.09.1998
(73) Patentinhaber: Techmo Entwicklungs- und Vertriebs GmbH, 8753 Fohnsdorf (AT)
(72) Erfinder: MOCIVNIK, Josef, A-8753 Fohnsdorf (AT)
(74) Vertreter: Miksovsky, Alexander, Dipl.-Ing.
(86) Internationale Anmeldenummer: AT9600234
(87) Internationale Veröffentlichungsnummer: WO9719247

(56) Entgegenhaltungen:
- EP-A- 0 452 255
- CH-A- 544 880
- DE-C- 918 741
- GB-A- 189 021
- US-A- 1 718 462
- US-A- 3 062 306
- US-A- 3 878 905
- ENGINEERING AND MINING JOURNAL, Bd. 171, 1970, Seiten 45-55, XP002027248 MADAN M. SINGH: "What to consider in selecting rock bits"

## Beschreibung

Die vorliegende Erfindung bezieht sich auf eine Bohrkrone, insbesondere Schlag- oder Drehschlagbohrkrone, deren Bohrkopf an seiner Stirnfläche Schneiden zum Lösen und/oder Zerkleinern des abzubauenden Materials aufweist, wobei wenigstens eine Schneide gekrümmt zu einer radialen Richtung der Stirnfläche des Bohrkopfes verläuft und wenigstens eine weitere geradlinig verlaufende Schneide an der Seite der konvexen Krümmung der gekrümmt verlaufenden Schneide angeordnet ist.

Bohrkronen, insbesondere für ein Schlag- oder Drehschlagbohren, sind in unterschiedlichen Ausführungsformen bekannt geworden. So sind der DE-A 28 41 679, der DE-A 29 52 295, der DE-A 30 25 890, der DE-A 38 20 695 oder der US-A 3 062 306 Gesteinsbohrkronen zum Drehschlagbohren zu entnehmen, wobei an der Stirnfläche des Bohrkopfes eine Mehrzahl von in radialer Richtung der Stirnfläche verlaufende Schneiden angeordnet sind, welche sich teilweise nur über einen Teil der radialen Erstreckung der Stirnfläche erstrecken. Beim Drehschlagbohren wird üblicherweise jeweils nach einer schlagenden Beanspruchung der Bohrkrone diese Bohrkrone um einen gewissen Winkel versetzt und wiederum mittels eines Schlagwerkzeuges beaufschlagt, wobei durch das abwechselnde Versetzen in Drehrichtung und Schlagen systematisch auf der von der Bohrkrone bei der Drehbewegung überstrichenen Fläche das Material zerkleinert und ausgebrochen wird. Die bei den bekannten Ausführungsformen verwendeten Schneiden sind im wesentlichen trapezförmig oder dreieckförmig und bewirken somit bei einer schlagenden Beanspruchung eine Ausbildung von Rillen oder Nuten durch das Eindringen der Schneiden in das abzubauende Material, wobei bei Anordnung von in radialer Richtung verlaufenden Schneiden durch die schlagende Beanspruchung das Material sektorartig beim Eindringen der Schneiden unterteilt wird. Für den Fall, daß bei der zwischen den Schlagbeanspruchungen vorgenommenen Drehbewegung der gegenseitige Winkelabstand zu groß gewählt wird, werden durch die Schneiden lediglich Rillen in das Material eingearbeitet und es verbleiben zwischen den einzelnen Rillen relativ große, sektorförmige, erhabene Materialquerschnitte, welche nicht ohne weiteres herausgebrochen werden können. Für einen ordnungsgemäßen Abbau muß somit dafür Sorge getragen werden, daß der zwischen den Schlagbeanspruchungen gewählte Drehwinkel ausreichend klein bemessen wird, um durch ein neuerliches Versetzung und Eindringen der Schneiden das Ausbringen der sektorförmigen, rippenartigen Erhebungen des Materials möglichst vollständig bewirken zu können. Darüberhinaus ist unmittelbar einsichtig, daß dieser Winkelabstand wesentlich von dem Abstand am Außenumfang der Bohrkrone bei radialer Anordnung der Schneiden bestimmt wird, während in Richtung zum Zentrum gleichzeitig ein unnötig dichtes Setzen der Schneiden vorgenommen wird. Weiters ist insbesondere bei hartem Gestein zu befürchten, daß für den Fall, daß die sektorförmigen Erhebungen zwischen den Eindringstellen der Schneiden beim Versetzen nicht ohne weiteres durch das Eindringen der Schneiden weggebrochen werden können, bei Vollendung einer gesamten Umdrehung der Bohrkrone bzw. bei entsprechend geringerem Winkelabstand, falls die Schneiden symmetrisch angeordnet sind, die Schneiden in bereits bestehende Kerben oder Nuten eintreten bzw. abrutschen und der zwischen einzelnen, in radialer Richtung verlaufenden Nuten bestehende Materialquerschnitt nicht abgebaut werden kann.

Ähnliche Ausbildungen einer Bohrkrone bzw. eines Bohrmeißels sind darüberhinaus auch der EP-A-0 017 518 zu entnehmen, wo speziell ausgebildete und in entsprechenden Ausnehmungen eines Bohrkopfes teilweise lösbar angeordnete Schneiden ebenfalls im wesentlichen in radialer Richtung verlaufen, wodurch sich wiederum die obengenannten Probleme ergeben.

Weiters ist beispielsweise der DE-C 918 741 ein Gesteinsbohrer mit Einfach- oder Mehrschneiden zu entnehmen, wobei wenigstens eine bogenförmige Schneide vorgesehen ist, um die Abnutzung der Schneiden über deren gesamten Erstreckung zu vergleichmäßigen. Weiters wird vorgeschlagen, im konkaven Bereich der bogenförmigen Schneide gegebenenfalls eine zusätzliche gerade Schneide vorzusehen, um die Entstehung von nicht durch die Schneiden überstrichene Flächen zu vermeiden. Gemäß diesem Stand der Technik müssen jedoch zur Vermeidung von übermäßigen Abnutzungen an den Kanten der Bohrkrone zusätzliche Aufpanzerungen vorgesehen sein, wobei derartige übermäßige Abnutzungen insbesondere durch die durch die bogenförmige Ausbildung der Schneiden resultierende, ungleichmäßige Gewichtsverteilung und Unwucht der gesamten Bohrkrone sowie die daraus resultierenden Probleme bei der Erzielung eines geraden Bohrloches hervorgerufen werden.

Eine Bohrkrone, insbesondere Schlag- oder Drehschlagbohrkrone, der eingangs genannten Art ist beispielsweise der GB-A 189 021 zu entnehmen, wobei eine geradlinige Schneide an der Stirnfläche in radialer Richtung durch das Zentrum der Bohrkonre verläuft und an einem Endbereich der geradlinien Schneide normal hiezu verlaufend eine gekrünmte Schneide mit der Seite ihrer konvexen Krümmung anschließt. Auch bei dieser bekannten Ausbildung kann aufgrund der ungleichen Gewichtsverteilung eine Unwucht resultieren.

Die vorliegende Erfindung zielt nun darauf ab, eine Bohrkrone der eingangs genannten Art dahingehend weiterzubilden, daß sich durch eine entsprechend abgeänderte Positionierung der Schneiden an der Stirnfläche des Bohrkopfes der Bohrkrone ein einen rascheren Abbau begünstigendes Anschlagbild der Schneiden verwirklichen läßt. Insbesondere wird hiebei darauf abgezielt, daß auch bei Wahl eines relativ großen Winkelabstandes zwischen einzelnen Schlagbeanspruchungen bei einem Drehschlagbohrer die gesamte abzubauende Fläche im wesentlichen gleichmäßig von den Schneiden überstrichen wird und die zwischen einzelnen Eindringstellen der Schneiden verbleibenden Materialquerschnitte sicher beim Überstreichen mit einer nachfolgenden Schneide abgebaut bzw. ausgebrochen werden können. Zur Lösung dieser Aufgabe ist die erfindungsgemäße Bohrkrone im wesentlichen dadurch gekennzeichnet, daß die gekrümmte Schneide vom Zentrum der Bohrkrone ausgeht bzw. durch das Zentrum der Bohrkrone verläuft. Durch eine derartige erfindungsgemäße Ausbildung wird sichergestellt, daß auch die am äußeren Umfang der Bohrkrone zwischen einzelnen Anschlaglinien verbleibenden Materialquerschnitte gering sind und somit ein vollständiger Ausbruch des Materials sichergestellt werden kann, wodurch insbesondere im mittleren Bereich und gleichzeitig in den am äußeren Umfang liegenden Randbereichen eine sichere und vollständige Bearbeitung des Materialquerschnittes ermöglicht wird. Da neben einer gekrummten Schneide erfindungsgemäß an deren konvex gekrümmter Seite eine weitere geradlinig verlaufende Schneide angeordnet ist, wird sichergestellt, daß im Gegensatz zur Verwendung von lediglich in radialer Richtung angeordneten Schneiden, welche ein Anschlagbild unter Ausbildung von sektorförmigen Erhebungen zwischen den einzelnen Eindringstellen der Schneiden ergeben, ein weniger einheitliches und weniger regelmäßiges Anschlagbild erzeugt werden kann, wobei sich die einzelnen Eindringstellen bzw. Auftrefflinien im Anschlagbild der Schneiden in unterschiedlichsten Winkeln kreuzen. Dadurch ergibt sich bei Überstreichen des abzubauenden Materialquerschnittes durch Verdrehung der Bohrkrone ein Anschlagbild, bei welchem wenigstens teilweise unregelmäßig geformte Erhebungen zwischen einzelnen Anschlaglinien der Schneiden verbleiben, welche aufgrund ihrer unregelmäßigen Form leicht gebrochen werden können. Dadurch, daß die geradlinig verlaufende Schneide an der Seite der konvexen Krümmung der gekrümmt verlaufenden Schneide angeordnet ist, wird darüberhinaus eine über den gesamten Querschnitt der Bohrkrone gleichmäßigere Gewichtsverteilung erzielt, sodaß insgesamt in einfacher Weise eine die Erzielung einer geraden Bohrung beeinträchtigende Unwucht der Bohrkrone und ungleichmäßige Abnutzung vermieden werden kann. In diesem Zusammenhang wird darüberhinaus besonders bevorzugt vorgeschlagen, daß der gemeinsame Schwerpunkt der Schneiden in der Längsachse der Bohrkrone liegt.

Für eine Vergleichmäßigung der Beanspruchung der Bohrkrone und insbesondere deren Stirnfläche sowie den darauf angeordneten Schneiden wird gemäß einer weiteren bevorzugten Ausführungsform vorgeschlagen, daß die von jeweils zwei benachbarten Schneiden eingeschlossenen Flächen an der Stirnfläche der Bohrkrone im wesentlichen gleich groß sind, wodurch sich auch das Anschlagbild selbst bei größeren Winkelabständen zwischen den schlagenden Beanspruchungen verbessern läßt und sich somit insgesamt eine Erhöhung der Vortriebsleistung erzielen läßt.

Für eine konstruktiv besonders günstige Herstellung ist weiters vorgesehen, daß die gekrümmte Schneide von einem Kreisbogen, einer Ellipse oder Parabel gebildet ist, wie dies einer weiteren bevorzugten Ausführungsform der Erfindung entspricht.

Die Krümmung der wenigstens einen gekrümmt zur radialen Richtung der Stirnfläche verlaufenden Schneide kann, wie oben angedeutet, als kreisbogenförmige Krümmung oder allgemein als eine Kegelschnittlinie ausgebildet sein, wobei dies eine relativ einfache Herstellung der Schneide ermöglicht. Hiebei kann die Krümmung entsprechend den Einsatzbedingungen in weiten Grenzen gewählt werden, wobei auch sehr flache Krümmngen, d.h. große Krümmungsradien, welche Schneiden ergeben, welche nur geringfügig von in gerader Linie ausgerichteten Schneiden abweichen, möglich sind. Selbstverständlich können auch Schneiden verwendet werden, deren Krümmung wenigstens einen Wendepunkt aufweist. Die Anzahl der am Bohrkopf angeordneten Schneiden hängt ebenfalls wesentlich vom Einsatzzweck, d.h. vom abzubauenden Material, sowie von der Größe des Bohrkopfes ab. Während bei relativ geringen Durchmessern des Bohrkopfes mit relativ wenig Schneiden, d.h. beispielsweise zwei bis vier Schneiden, von welchen wenigstens eine gekrümmt zu einer radialen Richtung der Stirnfläche des Bohrkopfes und eine weitere auf der Seite der konvexen Krümmung verläuft, das Auslangen gefunden werden kann, kann die Anzahl der Schneiden bei Bohrköpfen größeren Durchmessers, welche beispielsweise bis zu 80 oder 100 cm Durchmesser aufweisen, ein Vielfaches der oben angegebenen Anzahl von Schneiden, beispielsweise bis zu 40 oder 50 Schneiden betragen.

Gemäß einer besonders bevorzugten Ausführungsform ist die erfindungsgemäße Bohrkrone derart weitergebildet, daß die geradlinig verlaufende Schneide einen Winkel mit einer radialen Richtung der Stirnfläche einschließt. Durch Vorsehen einer einen Winkel mit einer radialen Richtung einschließenden geraden Schneide wird insbesondere in Kombination mit der gekrümmen bzw. bogenförmigen Schneide in jedem Fall im wesentlichen unabhängig von der Positionierung der geradlinig verlaufenden Schneide das gewünschte, nicht einheitliche Anschlagbild sichergestellt.

Gemäß einer weiteren bevorzugten Ausführungsform ist erfindungsgemäß vorgesehen, daß die geradlinig verlaufende Schneide als eine sich in radialer Richtung erstreckende Schneide ausgebildet ist, welche vom Zentrum der Bohrkrone bis zum Rand der Stirnfläche der Bohrkrone verläuft. Durch Vorsehen einer derartigen sich in radialer Richtung und über einen vollständigen Radius der Stirnfläche erstreckenden Schneide wird sichergestellt, daß gemeinsam mit der wenigstens einen gekrümmt zur radialen Richtung verlaufenden Schneide im wesentlichen rautenförmige Erhebungen zwischen benachbarten Anschlaglinien gebildet werden, wobei bei derartigen rautenförmigen, verbleibenden Materialquerschnitten zwischen den einzelnen Anschlaglinien spätestens bei einer nochmaligen Umdrehung sichergestellt ist, daß eine Schneide im wesentlichen mittig auf einen verbliebenen, rautenförmigen Querschnitt auftrifft und dieser verbliebene Materialquerschnitt daher zuverlässig und vollständig beseitigt wird.

Für ein weiter verbessertes überstreichen der am äußeren Umfang liegenden Bereichen ist darüberhinaus die Ausführung bevorzugt so getroffen, daß das am äußeren Rand der Bohrkrone liegende Ende der mit der radialen Richtung einen Winkel einschließenden Schneide und/oder der gekrümmten Schneide mit einer Radialen der Stirnfläche einen Winkel zwischen 10 und 40°, insbesondere 15 bis 30°, einschließt.

Für ein entsprechend einfaches Eindringen der Schneiden in das Material und um ein Lösen und Ausbrechen des zwischen den durch die Schneiden erzeugten Anschlagrillen verbleibenden Materials zu vereinfachen, ist die Ausbildung weiters bevorzugt so getroffen, daß die Schneiden im Querschnitt im wesentlichen dreieckförmig ausgebildet sind und an ihren Spitzen mit beispielsweise von Hartmaterialeinsätzen gebildeten Schneidkanten versehen sind.

Um auch beim Ausbrechen von größeren Materialteilen einen einfachen Abtransport derselben zu ermöglichen, ist darüberhinaus die Ausbildung bevorzugt so getroffen, daß der Bohrkopf an seinem Außenumfang neben den Schneiden abgesetzte und/oder abgeflachte Umfangsbereiche aufweist, welche gegebenenfalls in Drehrichtung der Bohrkrone mit zusätzlichen Schneiden versehen sind. Weiters wird durch derartige zusätzliche in Richtung der Bohrkrone angeordnete Schneiden darüberhinaus dafür Sorge getragen, daß eine entsprechende gleichmäßige Außenkontur des herzustellenden Bohrloches erzielt werden kann.

Für ein einfaches Einbringen einer Spül- oder Kühlflüssigkeit in den Bereich der Stirnfläche der Bohrkrone und/oder auch für einen einfachen Abtransport, insbesondere ein Ausspülen, des abgebauten Materials ist gemäß einer weiteren Ausbildungsform bevorzugt vorgesehen, daß die Bohrkrone mit wenigstens einem Kanal zum Einbringen einer Spül- oder Kühlflüssigkeit und/oder zum Ausbringen des abgebauten Materials ausgebildet ist. Für eine gleichmäßige Verteilung über die gesamte Stirnfläche der Bohrkrone ist hiebei bevorzugt vorgesehen, daß der Kanal in eine Mehrzahl von Austrittsöffnungen mündet, welche an der Stirnfläche des Bohrkopfes symmetrisch verteilt zwischen den Schneiden münden.

Zur Bearbeitung besonders harter oder widerstandsfähiger Materialien kann darüberhinaus vorgesehen sein, daß zusätzlich stift- oder kugelförmige Hartmaterialeinsätze an der Stirnfläche der Bohrkrone festgelegt sind, um insbesondere in den am Außenumfang liegenden Randbereichen größere Materialquerschnitte möglichst vollständig zu entfernen. Dadurch läßt sich auch die Gewichtsverteilung der Bohrkrone zur Erzielung einer geradlinigen Bohrung vergleichmäßigen.

Die Erfindung wird nachfolgend anhand eines in der beigeschlossenen Zeichnung näher dargestellten Ausführungsbeispieles näher erläutert. In dieser zeigen
Fig. 1 eine schematische Seitenansicht, teilweise im Schnitt, einer erfindungsgemäßen Bohrkrone;
Fig. 2 eine Draufsicht auf die Stirnfläche des Bohrkopfes der Bohrkrone gemäß dem Pfeil II der Fig. 1;
Fig. 3 ein Anschlagbild, welches mit der in Fig. 2 dargestellten Schneidenanordnung erhalten wird; und
die Fig. 4 und 5 in zu Fig. 2 ähnlichen Ansichten in verkleinertem Maßstab schematische Darstellungen von weiteren abgewandelten Ausführungsformen der Anordnung von Schneiden an einem Bohrkopf einer erfindungsgemäßen Bohrkrone.

In Fig. 1 ist mit 1 allgemein eine Bohrkrone bezeichnet, an deren Stirnfläche 2 des Bohrkopfes eine Mehrzahl von Schneiden 3 und 4 angeordnet ist, wie dies aus der Draufsicht der Fig. 2 näher ersichtlich ist. Bei der dargestellten Ausführungsform verläuft eine Schneide 3 geradlinig und in radialer Richtung der Stirnfläche 2 des Bohrkopfes, während die andere Schneide 4 kreisbogenförmig gekrümmt relativ zur radialen Richtung verläuft. Beide der dargestellten Schneiden 3 und 4 dieser Ausführungsform gehen vom Zentrum 5 der Bohrkrone 1 aus, wobei sich weiters beide Schneiden 3 und 4 bis an den äußeren Umfangsrand der Stirnfläche 2 des Bohrkopfes erstrecken. Die am Außenumfang liegenden Enden der Schneide 4 schließen hiebei einen spitzen Winkel mit einer Radialen ein, welcher schematisch mit a bezeichnet ist.

Wie dies insbesondere aus der schematischen Darstellung gemäß Fig. 1 ersichtlich ist, ist im Inneren der Bohrkrone ein Kanal 6 vorgesehen, welcher in mehrere Austrittsöffnungen 7 an der Stirnfläche 2 mündet, wobei über diese Austrittsöffnungen 7 Spül- oder Kühlflüssigkeit ausgebracht werden kann. Weiters ist zwischen den Schneiden 3 und 4 eine Mehrzahl von gestuften bzw. abgesetzten Bereichen 8 vorgesehen, welche einen leichteren Materialabtransport von gegebenenfalls größeren Materialstücken ermöglichen. Weiters können an diesen abgestuften oder abgesetzten Bereichen 8 in Drehrichtung zusätzlich Schneiden 9 vorgesehen sein, welche auch für eine entsprechend glatte Ausbildung der Außenkonturen des herzustellenden Bohrloches einsetzbar sind. Falls erforderlich, können darüberhinaus an der Stirnfläche 2 der Bohrkrone noch kugel- oder stiftförmige, zusätzliche Abbauwerkzeuge vorgesehen sein, welche schematisch in Fig. 2 mit 10 angedeutet sind.

Mit der in Fig. 2 dargestellten Anordnung der Schneiden 3 und 4 läßt sich beispielsweise das in Fig. 3 dargestellte Anschlagbild verwirklichen, wobei mit starken Linien eine der Positionen der Schneiden 3 und 4 angedeutet ist und mit entsprechend schwächeren Linien jeweils die erzielbaren Auftrefflinien bzw. Einschnittlinien der Schneiden 3 und 4 nach einer Verdrehung angedeutet sind. Es ergibt sich unmittelbar, daß dadurch, daß die Schneiden 3 und 4 unterschiedlich in radialer Richtung auf der Stirnfläche 2 verlaufend angeordnet sind, wobei eine der Schneiden 4 gekrümmt ausgebildet ist und die geradlinige Schneide 3 an der Seite der konvexen Krümmung der bogenförmigen Schneide 4 angeordnet ist, ein Anschlagbild erzielen läßt, in welchem im wesentlichen rautenförmige Materialquerschnitte zwischen den einzelnen Linien verbleiben. Durch entsprechende Wahl des Winkels in Abhängigkeit von der relativ zueinander erfolgenden Positionierung der Schneiden 3 und 4 und in Abhängigkeit von der Krümmung der Schneide 4 kann der Winkel zwischen benachbarten Schlagbeanspruchungen derart gewählt werden, daß jeweils eine der Schneiden 3 und 4 bei der nächsten Umdrehung im wesentlichen mittig auf verbliebene Materialquerschnitte auftrifft und somit ein sicheres Ausbrechen des Materials über die gesamte Oberfläche gewährleistet werden kann. Es ist unmittelbar einsichtig, daß durch die vorgeschlagene Anordnung der Schneiden insbesondere verhindert wird, daß bei einem neuerlichen Ansetzen der Schneiden 3 und 4 diese in bereits bestehende Vertiefungen oder Einkerbungen von vorangehenden Schlagbeanspruchungen eintreten bzw. abrutschen können, sondern daß ein sicheres Abtragen von zwischen vorangehenden Eindringstellen der Schneiden verbleibendem Material vorgenommen werden kann.

Aus Fig. 3 ist ebenfalls ersichtlich, daß durch die vorgeschlagene, gegenseitige Anordnung der Schneiden 3 und 4 sowohl im Inneren der abzubauenden Fläche als auch am Außenumfang keine übermäßig großen, abzubauenden Materialquerschnitte zwischen einzelnen Anschlaglinien verbleiben und daß somit auch hartes Gestein ohne weiters sicher abgebaut werden kann, ohne mit übermäßig kleinen Winkelabständen zwischen den einzelnen Schlagbeanspruchungen arbeiten zu müssen.

Weiters ist für die Vermeidung von ungleichmäßigen Beanspruchungen sowie zur Erzielung eines geraden Bohrloches vorgesehen, daß der Schwerpunkt der Schneiden 3 und 4 im wesentlichen im mit 5 bezeichneten Mittelpunkt bzw. der Längsachse der Bohrkrone 1 liegt. Die Gewichtsverteilung kann weiters durch beispielsweise symmetrisch angeordnete Kanäle 7 sowie durch entsprechende Ausbildungen der abgeflachten Bereiche 8 als auch gegebenenfalls erforderlicher, zusätzlicher Hartmaterialeinsätze 10 begünstigt werden. Für ein einheitliches und günstiges Schlagbild ist darüberhinaus vorgesehen, daß zwischen zwei benachbarten Schneiden bzw. Abschnitten von Schneiden 3, 4 eingeschlossene Flächenbereiche der Stirnfläche 2 des Bohrkopfes 1 im wesentlichen gleich groß sind, um die Abbauleistung weiter zu begünstigen.

In den Fig. 4 und 5 sind weitere schematische Ansichten abgewandelter Ausführungsformen der Anordnung von Schneiden auf jeweils einer Stirnfläche 2 eines Bohrkopfes dargestellt. So weist die in Fig. 4 dargestellte Ausführungsform eine gekrümmte Schneide 11 in Form einer Parabel auf, wobei wiederum an der Seite der konvexen Krümmung eine geradlinig verlaufende Schneide 12 vorgesehen ist. Durch entsprechende Wahl sowohl des Krümmungsverhaltens der bogenförmigen Schneide 11 als auch der relativen Positionierung der Schneiden 11 und 12 zueinander werden zwischen benachbarten Schneiden bzw. Abschnitten von Schneiden 11 und 12 wiederum im wesentlichen gleiche Flächenbereiche an der Stirnfläche 2 vorgesehen und es erfolgt wiederum eine Zentrierung des Schwerpunktes im Bereich des Mittelpunktes bzw. der Längsachse 5 der Bohrkrone 1.

Bei der weiteren abgewandelten Ausführungsform gemäß Fig. 5 wird eine bogenförmige Schneide 13 von einem Abschnitt einer Ellipse definiert, wobei darüberhinaus zwei einen Winkel miteinander einschließende, geradlinig verlaufende Schneiden 14 an der Seite der konvexen Krümmung der bogenförmigen Schneide 13 angeordnet ist, wobei wiederum auf eine möglichst gleichmäßige Verteilung der Flächen zwischen benachbarten Schneiden bzw. Schneidenabschnitten 13 und 14 als auch eine möglichst vollständige Zentrierung des Schwerpunktes geachtet wird.

Wesentlich für sämtliche Ausführungsformen ist, daß dadurch, daß die unterschiedlichen Schneiden in radialer Richtung auf der Stirnfläche 2 unterschiedlich verlaufend angeordnet sind, wobei wenigstens eine der Schneiden 4, 11 bzw. 13 gekrümmt ausgebildet ist, ein Anschlagbild erhalten werden kann, in welchem unterschiedliche Muster bzw. Materialquerschnitte zwichen den einzelnen Anschlaglinien verbleiben. Weiters wird durch entsprechende Wahl des Verdrehungswinkels der Bohrkrone 1 zwischen benachbarten Schlagbeanspruchungen sichergestellt, daß jeweils wenigstens eine der Schneiden bei der nächsten Umdrehung im wesentlichen mittig auf verbliebene Materialquerschnitte auftrifft und somit ein sicheres Ausbrechen des Materials über die gesamte Oberfläche erzielbar ist. Hiebei wird durch Vorsehen von unterschiedlichen Krümmungen bzw. durch Vorsehen von geraden Schneiden, welche einen Winkel mit einer radialen Richtung einschließen, immer sichergestellt, daß bei einem neuerlichen Ansetzen der Schneiden diese nicht in bereits bestehende Vertiefungen oder Einkerbungen verbliebener Materialquerschnitte eintreten bzw. abrutschen können.

## Patentansprüche

1. Bohrkrone, insbesondere Schlag- oder Drehschlagbohrkrone, deren Bohrkopf an seiner Stirnfläche (2) Schneiden (3, 4, 11, 12, 13, 14) zum Lösen und/oder Zerkleinern des abzubauenden Materials aufweist, wobei wenigstens eine Schneide (4, 11, 13) gekrümmt zu einer radialen Richtung der Stirnfläche (2) des Bohrkopfes verläuft und wenigstens eine weitere geradlinig verlaufende Schneide (3, 12, 14) an der Seite der konvexen Krümmung der gekrümmt verlaufenden Schneide (4, 11, 13) angeordnet ist, dadurch gekennzeichnet, daß die gekrümmte Schneide (4, 11, 13) vom Zentrum (5) der Bohrkrone (1) ausgeht bzw. durch das Zentrum (5) der Bohrkrone (1) verläuft.

2. Bohrkrone nach Anspruch 1, dadurch gekennzeichnet, daß der gemeinsame Schwerpunkt der Schneiden (3, 4, 11, 12, 13, 14) in der Längsachse (5) der Bohrkrone (1) liegt.

3. Bohrkrone nach Anspruch 1 oder 2, dadurch gekennzeichnet, daß die von jeweils zwei benachbarten Schneiden (3, 4, 11, 12, 13, 14) eingeschlossenen Flächen an der Stirnfläche (2) der Bohrkrone (1) im wesentlichen gleich groß sind.

4. Bohrkrone nach Anspruch 1, 2 oder 3, dadurch gekennzeichnet, daß die gekrümmte Schneide (4, 11, 13) von einem Kreisbogen, einer Ellipse oder Parabel gebildet ist.

5. Bohrkrone nach einem der Ansprüche 1 bis 4, dadurch gekennzeichnet, daß die geradlinig verlaufende Schneide (14) einen Winkel mit einer radialen Richtung der Stirnfläche (2) einschließt.

6. Bohrkrone nach einem der Ansprüche 1 bis 5, dadurch gekennzeichnet, daß die geradlinig verlaufende Schneide (3, 12) als eine sich in radialer Richtung erstreckende Schneide (3, 12) ausgebildet ist, welche vom Zentrum (5) der Bohrkrone (1) bis zum Rand der Stirnfläche (2) der Bohrkrone (1) verläuft.

7. Bohrkrone nach einem der Ansprüche 1 bis 6, dadurch gekennzeichnet, daß das am äußeren Rand der Bohrkrone (1) liegende Ende der geradlinig verlaufenden Schneide und/oder der gekrümmten Schneide (3, 4, 11, 12, 13, 14) mit einer Radialen der Stirnfläche einen Winkel (α) zwischen 10 und 40°, insbesondere 15 bis 30°, einschließt.

8. Bohrkrone nach einem der Ansprüche 1 bis 7, dadurch gekennzeichnet, daß die Schneiden (3, 4, 11, 12, 13, 14) im Querschnitt im wesentlichen dreieckförmig ausgebildet sind und an ihren Spitzen mit beispielsweise von Hartmaterialeinsätzen gebildeten Schneidkanten versehen sind.

9. Bohrkrone nach einem der Ansprüche 1 bis 8, dadurch gekennzeichnet, daß der Bohrkopf (1) an seinem Außenumfang neben den Schneiden (3, 4) abgesetzte und/oder abgeflachte Umfangsbereiche (8) aufweist, welche gegebenenfalls in Drehrichtung der Bohrkrone (1) mit zusätzlichen Schneiden (9) versehen sind.

10. Bohrkrone nach einem der Ansprüche 1 bis 9, dadurch gekennzeichnet, daß die Bohrkrone (1) mit wenigstens einem Kanal (6) zum Einbringen einer Spül- oder Kühlflüssigkeit und/oder zum Ausbringen des abgebauten Materials ausgebildet ist.

11. Bohrkrone nach Anspruch 10, dadurch gekennzeichnet, daß der Kanal (6) in eine Mehrzahl von Austrittsöffnungen (7) mündet, welche an der Stirnfläche (2) des Bohrkopfes (1) symmetrisch verteilt zwischen den Schneiden (3, 4, 11, 12, 13, 14) münden.

12. Bohrkrone nach einem der Ansprüche 1 bis 11, dadurch gekennzeichnet, daß zusätzlich stift- oder kugelförmige Hartmaterialeinsätze (10) an der Stirnfläche (2) der Bohrkrone (1) festgelegt sind.

## Claims

1. Drill bit, in particular a drill bit for a percussion or rotary-percussion drilling, the bit having cutting edges (3, 4, 11, 12, 13, 14) on its face (2) designed to detach and/or break up the material to be removed, wherein at least one cutting edge (4, 11, 13) runs in a curve radially across the face (2) of the bit and at least one additional, straight, cutting edge (3) is located on the convex side of the curved cutting edge (4, 11, 13), characterized in that the curved cutting edge (4, 11, 13) extends from the center (5) of the drill bit (1) or is running through the center (5) of the drill bit (1).

2. Drill bit according to claim 1, characterized in that the common center of gravity of the cutting edges (3, 4, 11, 12, 13, 14) is positioned in the longitudinal axis (5) of the drill bit (1).

3. Drill bit according to claim 1 or 2, characterized in that the areas on the face (2) of the drill bit (1) between each two adjacent cutting edges (3, 4, 11, 12, 13, 14) are essentially equal.

4. Drill bit according to claim 1, 2 or 3, characterized in that the curved cutting edge (4, 11, 13) is formed by an arc of a circle, by an ellipse or a parabola.

5. Drill bit according to any of the claims 1 to 4, characterized in that the straight cutting edge (14) is forming an angle with a radial direction of the face (2).

6. Drill bit according to any of the claims 1 to 5, characterized in that the straight cutting edge (3, 12) is formed as a cutting edge (3, 12) running in radial direction extending from the center (5) of the drill bit (1) to the edge of the face (2) of the drill bit (1).

7. Drill bit according to any of the claims 1 to 6, characterized in that the end of the straight cutting edge and/or the curved cutting edge (3, 4, 11, 12, 13, 14) being positioned on the outer edge of the drill bit (1) is forming an angle (a) between 10° and 40°, in particular 15° to 30° with a radial line of the face.

8. Drill bit according to any of the claims 1 to 7, characterized in that the cutting edges (3, 4, 11, 12, 13, 14) are formed triangularly in a sectional view and are provided on their peaks with edges being formed by inserts of hard materials or metals, for example.

9. Drill bit according to any of the claims 1 to 8, characterized in that the drill bit (1) comprises stepped and/or flattened circumferential portions (8) besides the cutting edges (3, 4) on its outer circumference, which portions are optionally provided with additional cutting edges (9) in rotational direction of the drill bit (1).

10. Drill bit according to any of the claims 1 to 9, characterized in that the drill bit (1) is provided with at least one channel (6) for introducing flushing or cooling liquid and/or for discharging the mined material.

11. Drill bit according to claim 10, characterized in that the channel (6) is opening into a plurality of discharge openings (7), which discharge symmetrically distributed on the face (2) of the drill bit (1) between the cutting edges (3, 4, 11, 12, 13, 14).

12. Drill bit according to any of the claims 1 to 11, characterized in that additionally pin-like or spherical inserts of hard material (10) are attached on the face (2) of the drill bit (1).

## Revendications

1. Couronne de foration, en particulier de foration percutante ou roto-percutante, dont la tête de foration présente sur sa face frontale (2) des couteaux (3, 4, 11, 12, 13, 14) pour le détachement et/ou la fragmentation du matériau à abattre, au moins un couteau (4, 11, 13) s'étendant en courbe par rapport à une direction radiale de la face frontale (2) de la tête de foration et au moins un couteau droit (3, 12, 14) étant situé sur le côté de la convexité du couteau courbe (4, 11, 13), caractérisée par le fait que le couteau courbe (4, 11, 13) part du centre (5) de la couronne de foration (1) ou passe par ce centre (5).

2. Couronne de foration selon la revendication 1, caractérisée par le fait que le centre de gravité commun des couteaux (3, 4, 11, 12, 13, 14) est situé sur l'axe longitudinal (5) de la couronne de foration (1).

3. Couronne de foration selon l'une des revendications 1 et 2, caractérisée par le fait que les surfaces délimitées par deux couteaux (3, 4, 11, 12, 13, 14) voisins sur la face frontale (2) de la couronne de foration (1) sont sensiblement égales.

4. Couronne de foration selon l'une des revendications 1, 2 et 3, caractérisée par le fait que le couteau courbe (4, 11, 13) a la forme d'un arc de cercle, d'une ellipse ou d'une parabole.

5. Couronne de foration selon l'une des revendications 1 à 4, caractérisée par le fait que le couteau droit (14) fait un angle avec une direction radiale de la face frontale (2).

6. Couronne de foration selon l'une des revendications 1 à 5, caractérisée par le fait que le couteau droit (3, 12) est un couteau qui s'étend en direction radiale du centre (5) de la couronne de foration (1) jusqu'au bord de la face frontale (2) de celle-ci.

7. Couronne de foration selon l'une des revendications 1 à 6, caractérisée par le fait que l'extrémité située sur le bord extérieur de la couronne de foration (1) du couteau droit et/ou du couteau courbe (3, 4, 11, 12, 13, 14) fait avec un rayon de la face frontale un angle (a) compris entre 10 et 40°, en particulier de 15 à 30°.

8. Couronne de foration selon l'une des revendications 1 à 7, caractérisée par le fait que les couteaux (3, 4, 11, 12, 13, 14) ont une section transversale sensiblement triangulaire et sont pourvus à leur extrémité d'une arête coupante formée par exemple d'une mise en matière dure.

9. Couronne de foration selon l'une des revendications 1 à 8, caractérisée par le fait que la tête de foration (1) présente sur son pourtour extérieur, à côté des couteaux (3, 4), des zones périphériques décalées et/ou aplaties (8) qui sont éventuellement pourvues, dans la direction de rotation de la couronne de foration (1), de couteaux supplémentaires (9).

10. Couronne de foration selon l'une des revendications 1 à 9, caractérisée par le fait que la couronne de foration (1) est pourvue d'au moins un canal (6) pour l'apport d'un liquide de curage ou de refroidissement et/ou l'évacuation du matériau abattu.

11. Couronne de foration selon la revendication 10, caractérisée par le fait que le canal (6) débouche dans plusieurs orifices de sortie (7) qui débouchent, répartis symétriquement sur la face frontale (2) de la tête de foration (1), entre les couteaux (3, 4, 11, 12, 13, 14).

12. Couronne de foration selon l'une des revendications 1 à 11, caractérisée par le fait qu'en plus, des mises en matière dure en forme de tige ou sphériques (10) sont fixées à la face frontale (2) de la couronne de foration (1).
